# FASCICULE DE BREVET EUROPEEN

(11) **EP 0 596 805 B1**
(45) Date de publication et mention de la délivrance du brevet: **04.02.1998**
(21) Numéro de dépôt: 93402710.3
(22) Date de dépôt: 04.11.1993
(51) Int. Cl.: E05B 49/00

(54) **Système pour commander à distance le verrouillage et le déverrouillage des portes et des ouvrants d'un habitacle notamment d'un véhicule automobile**
Fernbetätigungssystem zum Sperren und Entsperren von Türen und Öffnungsteilen eines Kraftfahrzeugs
Remote control system for locking and unlocking doors and opening parts of a motor vehicle

(30) Priorité: 06.11.1992 FR 9213421
(43) Date de publication de la demande: 11.05.1994
(73) Titulaire: VALEO ELECTRONIQUE, 94000 Creteil (FR)
(72) Inventeur: Boschini, Alain, F-92000 Nanterre (FR)
(74) Mandataire: Gamonal, Didier

(56) Documents cités:
- EP-A- 0 158 354
- FR-A- 2 589 186
- IEEE TRANSACTIONS ON INDUSTRIAL ELECTRONICS AND CONTROL INSTRUMENTATION, vol.35, no.2, 1 Mai 1988, NEW YORK US pages 208 - 216 MOTOKI HIRANO ET AUTRES 'keyless entry system with radio card transponder'

## Description

La présente invention concerne un système pour commander à distance le verrouillage et le déverrouillage des portes et des ouvrants d'un habitacle, notamment d'un véhicule automobile. Le but d'un tel système est d'assurer le verrouillage ou le déverrouillage sans l'utilisation d'une clé mécanique, ni d'aucun dispositif nécessitant une intervention manuelle de la part de l'utilisateur. Les conducteurs autorisés disposent chacun d'un dispositif portable, par exemple sous la forme d'un badge, assurant la communication avec un ensemble embarqué lorsque le porteur du dispositif s'approche du véhicule.

L'invention concerne plus précisément un tel système intégrant une fonction de reconnaissance de l'oubli d'un dispositif portable à l'intérieur de l'habitacle. Cette situation se produit lorsque le conducteur laisse le vêtement, dans la poche duquel il a rangé le dispositif portable, mais aussi lorsqu'un deuxième conducteur autorisé a pris place dans l'habitacle à titre de passager, et reste dans le véhicule, ou laisse son vêtement dans l'habitacle après la sortie du conducteur. Il est indispensable que le système de verrouillage et de déverrouillage gère ses situations pour éviter au conducteur un verrouillage inopportun, le dispositif restant enfermé à l'intérieur du véhicule, ou encore un déverrouillage inopportun, le véhicule n'offrant alors plus aucune sécurité contre le vol.

On connaît dans l'état de la technique une première solution pour répondre à cet objectif. Le brevet européen EP-A-0 140 137 décrit un système comprenant un ensemble émetteur-récepteur embarqué et un ensemble émetteur-récepteur portatif. Ce document décrit une solution pour reconnaître la situation dans laquelle le badge a été oublié dans le véhicule, consistant à mesurer pendant une période déterminée le niveau du signal reçu par le récepteur embarqué, et émis par le dispositif portatif. Lorsque les variations de signal à l'intérieur d'une période de temps donnée sont inférieures à une valeur prédéterminée, le système embarqué produit un signal d'alarme.

Cette solution n'est pas totalement satisfaisante car elle implique l'émission d'un signal par l'émetteur du dispositif portatif pendant une durée relativement longue, de plusieurs secondes. Il en résulte une consommation d'énergie significative, et implique l'utilisation de source d'énergie électrique puissante allant à l'encontre de la recherche de la miniaturisation et de la réduction du poids. Par ailleurs, une telle solution est fortement dépendante de la stabilité du niveau d'émission, et peut être perturbée par les variations dues à des baisses de la tension d'alimentation, lorsque les batteries du dispositif portatif sont usées.

Enfin, dans le cas où plusieurs badges restent dans le rayon d'action, chaque badge doit être géré de façon séquentielle, ce qui complique notablement le système.

On connaît dans l'état de la technique une deuxième solution décrite dans la demande de brevet européen EP-A-0 426 114 qui consiste également à déterminer la position d'un dispositif portatif en forme de carte à l'aide d'un détecteur intégré au système embarqué. La détermination de la position se fait non pas par mesure de la variation du niveau, mais par l'utilisation de plusieurs antennes installées en des points différents du véhicule, et permettant de déterminer l'origine de l'émission, et donc la position de la carte par rapport à l'intérieur du véhicule.

Cette solution implique également l'émission quasiment continue d'un signal à partir de l'émetteur portatif, et présente donc sensiblement les mêmes inconvénients que la première solution.

L'objet de la présente invention est de proposer un système permettant de détecter l'oubli du dispositif embarqué sans recourir à une émission prolongée depuis le dispositif portatif, afin de réduire la consommation, d'éviter les perturbations dues à des variations de la tension d'alimentation. Par ailleurs, un système selon l'invention est compatible avec une alimentation du dispositif portatif par induction.

A cet effet, le système selon l'invention est composé de :
- un ensemble embarqué comportant un émetteur de signaux S_{E} d'un premier type et un récepteur de signaux S_{P} d'un second type ;
- un dispositif portatif comportant un récepteur de signaux S_{E} du premier type et un émetteur de signaux S_{P} du second type ;
- le système comportant en outre des moyens pour détecter l'oubli d'un dispositif portable à l'intérieur de l'habitacle par la détermination de la position relative du dispositif portable par rapport à l'intérieur de l'habitacle. Afin de répondre aux objectifs de l'invention, les moyens pour déterminer la position du dispositif portatif par rapport à l'intérieur de l'habitacle sont intégrés au dispositif portatif, lesdits moyens générant un signal commandant l'émission par l'émetteur du dispositif portable d'un signal S_{Poubli} du second type en cas de détection de l'oubli du dispositif portatif à l'intérieur de l'habitacle.

Le dispositif portatif n'émet donc, après l'arrêt du véhicule, un signal que pendant une durée très brève, et ce essentiellement dans le cas où le dispositif portatif a été oublié à l'intérieur de l'habitacle, ce qui constitue à priori une situation d'exception.

Dans ce qui suit, le système est exposé en relation avec le verrouillage et déverrouillage d'un véhicule, mais il est bien entendu que le même système pourrait être mis en oeuvre pour d'autres applications, par exemple dans le domaine de la domotique ou du contrôle d'accès dans des sites protégés.

Selon un mode de réalisation préféré, le système selon l'invention comporte une pluralité de dispositifs portatifs individualisés, chacun desdits dispositifs portatifs émettant un signal du second type S_{Pi} comportant une séquence d'identification du dispositif embarqué considéré, en cas de détection d'oubli à l'intérieur de l'habitacle. Ce mode de réalisation permet d'identifier un dispositif particulier, dans le cas où plusieurs conducteurs sont munis chacun d'un dispositif personnalisé, et de désactiver provisoirement le dispositif portatif oublié, tout en autorisant l'utilisation des autres dispositifs.

Selon une première variante, l'ensemble embarqué émet un premier signal S_{E1} antérieurement au verrouillage des portes, ainsi qu'un deuxième signal S_{Ever} postérieurement au verrouillage des portes. Le dispositif portatif comporte un circuit à mémoires pour enregistrer le niveau M₁ du premier signal S_{E1} et le niveau M₂ du second signal S_{Ever} détecté par le récepteur, et un calculateur pour générer un signal d'activation de la séquence d'émission de signaux S_{Poubli} du second type correspondant à la détection de dispositif portatif oublié, dans le cas où la différence entre les deux niveaux M₁, M₂ mémorisés est inférieure à une valeur ∂M prédéterminée.

Avantageusement, l'ensemble embarqué émet en outre un troisième signal S_{Etemp} au bout d'un délai prédéterminé après l'émission du second signal S_{Ever}, le dispositif portatif mémorisant le niveau M₃ dudit troisième signal S_{Etemp} détecté. Le calculateur du dispositif portatif commande également l'émission d'un signal S_{Poubli} du second type correspondant à la détection d'un dispositif oublié dans le cas où la différence entre le niveau M₂ du second et le niveau M₃ du troisième signaux mémorisés est inférieure à une valeur prédéterminée ∂M'.

Selon une deuxième variante, l'ensemble embarqué comporte des moyens d'émission de signaux, de façon sélective par une antenne intérieure, placée à l'intérieur de l'habitacle et dont les lobes de rayonnement sont principalement confinés à l'intérieur de l'habitacle, par une antenne extérieure disposée à proximité de la porte du conducteur et dont les lobes d'émission sont principalement confinés à l'extérieur du véhicule, et par une deuxième antenne extérieure (61) disposée à proximité de la porte opposée à celle du conducteur et dont les lobes d'émission sont principalement confinés à l'extérieur du véhicule, le dispositif portatif émettant un signal S_{Poubli} correspondant à la détection du dispositif oublié dans le cas où le récepteur ne détecte pas de signaux S_{Eextd} après la réception d'un signal S_{Ever} du premier type correspondant à l'information "Portes verrouillées".

Selon un mode de mise en oeuvre particulier de cette deuxième variante, l'ensemble embarqué émet en outre des signaux du premier type S_{E1} au moment de l'actionnement de la poignée de porte, et en ce que le dispositif portatif émette un signal S_{Poubli} de second type correspondant à l'oubli du dispositif portatif lorsque le signal S_{E} détecté au moment de la réception dudit signal d'actionnement de la poignée correspond au signal S_{Eint} émit par l'antenne intérieure.

Avantageusement, l'ensemble embarqué comporte des moyens d'émission de signaux S_{E1ext} et S_{E1int} au moment de la fermeture de la portière du conducteur, le signal S_{E1int} transmis par l'antenne intérieure comportant un codage spécifique, des moyens d'émission par l'antenne intérieure d'une deuxième série de signaux correspondant au verrouillage de l'habitacle, des moyens pour émettre, après un délai prédéterminé, par l'antenne extérieure prévue du coté du conducteur d'une troisième série de signaux, et des moyens pour émettre postérieurement, par l'antenne extérieure prévue du coté opposé à celui du conducteur une quatrième série de signaux, et en ce que le dispositif portatif comporte des moyens pour générer un signal S_{Poubli} en réponse à la réception du signaux codé S_{E1int}, ainsi qu'un signal d'identification en réponse à la réception d'un signal S_{E} non codé.

Selon un mode préféré, l'ensemble embarqué comporte des moyens pour interrompre le processus de vérification lorsque le récepteur embarqué reçoit un signal d'identification S_{Pidentif}, en réponse à l'émission du signal émit au moment de la fermeture de la portière.

L'invention sera mieux comprise à la lecture de la description qui suit, faisant référence aux dessins annexés où:
- la figure 1 représente le schéma de principe du système selon l'invention ;
- la figure 2 représente le chronogramme du système selon la première variante, dans une situation normale;
- la figure 3 représente le chronogramme du système selon la première variante, dans une situation d'oubli du dispositif portable à l'intérieur du véhicule ;
- la figure 4 représente le diagramme de rayonnement des antennes mises en oeuvre dans le système selon la deuxième variante;
- la figure 5 représente l'organigramme de la procédure mise en oeuvre dans un système selon la deuxième variante.

La figure 1 représente le schéma de principe d'un exemple de réalisation non limitatif de l'invention.

Le système comporte principalement deux sous-ensembles, un dispositif portatif (1) en forme de badge et un système embarqué (2) installé dans le véhicule.

Le badge (1), terme qui sera utilisé dans la suite de la description pour désigner le dispositif portatif, comporte une source d'alimentation (3), par exemple une pile au lithium. Il comporte par ailleurs une antenne (4) omnidirectionnelle, pour l'émission et la réception de signaux radio-fréquence. Un circuit de réception (5) de type connu est relié à un circuit à microprocesseur (6) susceptible d'échantillonner le niveau du signal détecté par le récepteur, et de reconnaître les différents types de signaux reçus.

Le circuit à microprocesseur (6) est relié à une mémoire vive (7) susceptible de mémoriser les informations numériques relatives au niveau du signal reçu par le récepteur (5). Le circuit à microprocesseur (6) pilote par ailleurs l'émetteur (8).

L'ensemble embarqué (2) comporte également une ou plusieurs antennes (11), logée dans l'habitacle ou à l'extérieur du véhicule. Un émetteur (12) génère un signal codé S_{E} pour la transmission d'informations relatives à l'état du véhicule. Ces informations proviennent d'un calculateur (13) recevant des signaux provenant de différents contacts détectant l'état ouvert ou fermé des portes du véhicule, la position des moyens de verrouillage, les actions sur les poignées des portes, et de façon générale toute information utile relative à l'état de différents organes du véhicule. Ces informations sont de préférence transmises par l'intermédiaire d'un BUS de communication série.

L'ensemble embarqué comporte par ailleurs un récepteur (14) délivrant des signaux à un calculateur (15) commandant les organes de verrouillage, l'organe de commande de démarrage, les systèmes d'alertes sonores ou visuels, et éventuellement les réglages motorisés de différents organes du véhicules nécessitant une adaptation particulière à chaque conducteur référencé, par exemple les réglages des rétroviseurs, du siège du conducteur ou de la hauteur du volant.

La figure 2 représente le chronogramme des échanges de signaux entre le badge (1) et l'ensemble embarqué (2) dans une situation dite normale, dans laquelle le conducteur sort de son véhicule sans oublier son badge, et sans qu'un passager n'oublie un badge à l'intérieur du véhicule.

La détection du badge oublié dans le véhicule après le verrouillage des portes est basée sur la mesure du niveau du signal S_{E} reçu par le récepteur à différents instants, avant et après le verrouillage. Ces instants sont choisis à des moments où le conducteur, normalement porteur du badge, est à priori à des distances différentes de l'antenne d'émission de l'ensemble embarqué. Lorsque le niveau du signal S_{E} mesuré sur plusieurs messages consécutifs par le calculateur (6) relié au récepteur (5) du badge reste sensiblement constant, le badge peut être considéré comme étant resté dans l'habitacle, et il est nécessaire d'alerter dans ce cas le conducteur. Par contre, si le niveau mesuré est différent, on considère que le badge a changé de position et s'est éloigné de l'habitacle avec le conducteur. Le processus de verrouillage peut alors se poursuivre normalement. Dans cette première variante, le signal S_{E} est transmis par une antenne intérieure.

Le chronogramme faisant l'objet des figures 2 et 3 représente différentes signaux électriques:
- le signal (20) représente le signal détecté sur le contact d'ouverture de la porte du conducteur ;
- le signal (21) correspond au signal détecté sur un capteur, un micro contacteur ou un détecteur optique prévu sur la poignée de la porte du conducteur ;
- le signal (22) représente l'enveloppe des messages codés circulant sur le BUS d'interconnexion de l'ensemble embarqué (2) avec les différents capteurs équipant le véhicule ;
- le signal (23) représente l'enveloppe des séquences d'émission S_{E} émises par l'émetteur de l'ensemble embarqué (2) ;
- le signal (24) représente l'enveloppe des séquences d'émission S_{P} émises par l'émetteur du badge (1) ;
- le signal (25) représente les signaux de commande des organes de verrouillage et de sécurité du véhicule.

Lors de l'ouverture de la porte du conducteur, le signal (20) provenant d'un contacteur change d'état, et déclenche l'émission d'un message codé (30) sur le BUS (22). Le calculateur (12) de l'ensemble embarqué (2) provoque l'émission d'un signal S_{E} détecté par le récepteur (5) du badge (1). Le calculateur (6) du badge (1) échantillonne le signal reçu et enregistre dans la mémoire EEPROM (7) une information M₁ correspondant au niveau du signal reçu. Par ailleurs, il déclenche l'émission d'une impulsion codée (31) S_{P} comportant une séquence d'identification du badge considéré. A cet effet, chaque badge comporte dans une mémoire vive ou dans une mémoire morte un code spécifique unique propre à identifier le badge, et en conséquence la personne à qui le badge est attribué.

A la réception du signal (31) par le récepteur (14) de l'ensemble embarqué (2), le calculateur (15) commande le verrouillage de l'organe de commande de démarrage.

Lors de l'appui sur la poignée de la porte du conducteur, le signal (21) provenant d'un micro-capteur change d'état et déclenche l'émission d'un message codé (33) sur le BUS d'interconnexion. Le calculateur (15) commande en retour l'émission d'un signal de demande d'identification (34). A la réception de ce signal, le badge (1) émet un signal d'identification (35).

La réception de ce signal d'identification (35) provoque la transmission sur le BUS d'un message codé (36) commandant le verrouillage (37) des portes.

Lorsque le verrouillage des portes est effectué, les capteurs détectant le verrouillage déclenchent sur le BUS un message codé activant l'émission d'un signal S_{E} (38). Ce signal est détecté par le récepteur (5) du badge (1) et son niveau est numérisé. Ce niveau est stocké dans la mémoire (7) sous forme d'une information M₂.

Les deux niveaux M₁ et M₂ sont ensuite comparés. Dans l'exemple représenté en figure 2, les niveaux M₁ et M₂ sont différents, et le calculateur (6) du badge (1) ne commande pas d'émission Sₚ.

Après un délai prédéterminé d'environ une seconde suivant la récéption du message codé (39) correspondant au relâchement de la poignée de la porte, l'émetteur embarqué émet un signal donnant lieu à la détection par le badge (1) d'un niveau M₃. Dans l'exemple représenté en figure 2 correspondant à une situation normale, le niveau M₃ est différent de M₂, et en conséquence l'émetteur (8) du badge (1) reste inactif.

La figure 3 représente le situation dans laquelle un badge a été oublié à l'intérieur du véhicule.

La différence entre les niveaux M₂ et M₁ est dans ce cas inférieure à une valeur-seuil prédéterminée, et en conséquence, le calculateur (6) du badge (1) commande l'émission d'un signal S_{P.oubli} (50). Ce signal est détecté par le récepteur (14) de l'ensemble embarqué (2), et le calculateur transmet sur le BUS un message codé (51) provoquant le déverrouillage (52) et l'activation d'un signal d'alerte sonore (53).

Dans le cas où plusieurs personnes disposent chacune d'un badge personnalisé, et oublient leur badge dans le véhicule, et que le conducteur a quitté le véhicule sans oublier son badge, le calculateur embarqué (15) désactive les codes identifiant les badges oubliés jusqu'à l'opération de déverrouillage suivante.

La figure 4 représente une vue schématique d'un véhicule équipé d'un système selon la deuxième variante.

Cette variante présente l'intérêt de permettre l'interdiction instantanée du verrouillage des portes lorsque le badge est oublié à l'intérieur de l'habitacle (zones 73 et 73'), alors qu'avec la détection par mesure de variation de niveau, le temps de mesure relativement important (de l'ordre de quelques secondes) impliquent une séquence de verrouillage-déverrouillage des portes en cas de détection d'un badge oublié dans l'habitacle.

Les lobes d'émission de l'antenne intérieure (60), de l'antenne extérieure (61) placée du coté du conducteur, et de l'antenne extérieure (62) placée du coté opposé sont schématisés par des surfaces hachurées. Les antennes extérieures (61, 62) sont par exemple disposées dans les rétroviseurs extérieurs.

Dans la zone (71), seuls les signaux S_{Eextg} provenant de l'antenne extérieure (61) du coté du conducteur sont reçus. Lorsque le badge se trouve dans cette zone, il convient d'autoriser le verrouillage des portes après l'identification du badge.

Dans la zone (71'), seuls les signaux S_{Eextd} provenant de l'antenne extérieure (62) du coté du passager sont reçus. Lorsque le badge se trouve dans cette zone, il convient d'autoriser le verrouillage des portes après l'identification du badge.

Dans la zone (72), les signaux reçus par le badge proviennent uniquement de l'antenne intérieure (60). Dans ce cas, il convient de déclencher un signal d'alerte, et d'empêcher le verrouillage des portes si les portes ne sont pas encore verrouillées, ou, si les portes sont déjà verrouillées, de provoquer le déverrouillage.

Les zones (73) et (73') correspondent à des zones intérieures du véhicule dans lesquelles le badge reçoit des signaux provenant à la fois de l'antenne intérieure (60) et de l'une des antennes extérieures, respectivement (61), (62).

Dans ce cas, il convient de déclencher un signal d'alerte, et d'empêcher le verrouillage des portes si les portes ne sont pas encore verrouillées, ou, si les portes sont déjà verrouillées, de provoquer le déverrouillage.

Les zones (74) et (74') correspondent à des zones extérieures au véhicule dans lesquelles le badge reçoit des signaux provenant à la fois de l'antenne intérieure (60) et de l'une des antennes extérieures, respectivement (61), (62). Lorsque le badge se trouve dans cette zone, il convient d'autoriser le verrouillage des portes après l'identification du badge.

La figure 5 représente l'organigramme de la procédure de détection de badge oublié selon cette deuxième variante, mettant en oeuvre des antennes comme représenté dans la figure 4.

Le badge comporte un récepteur et un calculateur déclenchant l'émission d'un signal d'identification comportant un code propre au badge considéré en réponse à un signal provenant de l'émetteur embarqué, ou l'émission d'un signal correspondant à la situation d'oubli de badge si le signal provenant de l'émetteur embarqué comporte une séquence de codage spécifique, et ce quelque soit l'antenne excitée par l'émetteur embarqué.

Si le badge détecte des séquences codées spécifiques transmis par l'antenne intérieure (60), il répond qu'il est oublié par un signal S_{oubli}.

Au moment de l'appui sur la poignée de porte, l'émetteur embarqué émet, par l'intermédiaire de l'antenne intérieure un signal S_{Eint} comportant une séquence spécifique ainsi qu'un signal codé S_{Eext} par l'intermédiaire des antennes extérieures (61, 62). Si le badge se trouve dans la zone intérieure (73), son récepteur reçoit le signal S_{Eint} comportant la séquence spécifique identifiant l'antenne intérieure (60) ainsi que le signal Sₑₓₜ de l'antenne extérieure (61), et le calculateur du badge commande en retour l'émission d'un signal comportant une information codée correspondant à l'oubli du badge à l'intérieur du véhicule. Dans ce cas, le calculateur embarqué empêche le verrouillage des portes et active un signal d'alerte sonore ou visuel.

Dans le cas où le badge se trouve dans la zone (71) ou (71') où il ne reçoit que le signal S_{Eext} provenant de l'une des antennes extérieures (61, 62), le calculateur commande l'émission d'un signal comportant une séquence d'identification du badge, et en réponse, le calculateur embarqué commande le verrouillage des portes, puis commande l'émission d'un nouveau signal S_{Eint} par l'antenne intérieure (60), sans code spécifique. Si le badge répond par un signal d'identification, il est considéré comme étant resté à l'intérieur du véhicule et le calculateur embarqué provoque le déverrouillage des portes, et le déclenchement d'une alerte sonore ou visuelle.

Dans le cas où le badge se trouve dans l'une des zones (75), (75'), et où la configuration des lobes des antennes (60, 61, 62) conduit à l'existence de telles zones, le calculateur embarqué commande l'émission d'un signal S_{Eextg} sans séquence spécifique, environ 10 secondes après le verrouillage des portes, par l'intermédiaire de l'antenne extérieure du coté du conducteur (62) uniquement. Si le badge répond par un signal d'identification, le calculateur embarqué déclenche l'alerte sonore ou visuelle. Si le conducteur ne déverrouille pas les portes, le calculateur embarqué désactive le badge.

Dans le cas contraire, le calculateur embarqué commande l'émission d'un autre signal S_{Eextd} sans séquence spécifique, par l'intermédiaire de l'antenne extérieure (61) du coté du passager uniquement.

Si le badge répond par un signal d'identification, le calculateur embarqué déclenche l'alerte sonore ou visuelle. La procédure de détection est terminée.

L'existence d'une séquence complémentaire de demandes d'identification 10 secondes après le verrouillage des portes, correspondant aux étapes incluses dans la zone hachurée de la figure 5, aboutit toutefois dans certains cas à de fausses détections de badge oublié, lorsque le conducteur reste près de la porte, le badge étant bien dans sa poche, après le verrouillage des portes. Ces fausses détections, bien qu'inopportune, ne mettent toutefois pas en cause la sécurité du système selon cette variante.

Les zones (74, 74') sont des zones où le badge se trouve rarement. Au cas où il s'y trouve, ceci conduirait simplement à une fausse détection sans incidence sur la sécurité du véhicule.

Il est bien entendu que l'Homme de métier sera à même de réaliser diverses variantes sans pour autant sortir du cadre de l'invention. En particulier, la nature des signaux n'est pas limités à des signaux hertziens. De même, il est possible d'utiliser diverses solutions pour détecter la position relative du badge par rapport à l'intérieur du véhicule, ou plus généralement d'un habitacle, sans pour autant sortir du cadre de l'invention.

## Revendications

1. Système pour commander à distance le verrouillage et le déverrouillage d'un habitacle, notamment d'un véhicule automobile, du type comportant
- un ensemble embarqué (2) comportant un émetteur (12) de signaux S_{E} d'un premier type et un récepteur (14) de signaux S_{P} d'un second type,
- un dispositif portatif (1) comportant un récepteur (5) de signaux S_{E} du premier type et un émetteur (8) de signaux S_{P} du second type,
- le système comportant en outre des moyens pour détecter l'oubli d'un dispositif portable à l'intérieur de l'habitacle par la détermination de la position relative du dispositif portatif (1) par rapport à l'intérieur de l'habitacle, caractérisé en ce que les moyens pour déterminer la position du dispositif portatif (1) par rapport à l'intérieur de l'habitacle sont intégrés au dispositif portatif (1), lesdits moyens (6) commandant l'émission par l'émetteur (8) du dispositif portatif (1) d'un signal S_{poubli} du second type en cas de détection de l'oubli du dispositif portatif (1) à l'intérieur de l'habitacle.

2. Système pour commander à distance le verrouillage et le déverrouillage d'un habitacle selon la revendication 1 caractérisé en ce qu'il comporte une pluralité de dispositifs portatifs (1) individualisés, chacun desdits dispositifs portatifs émettant un signal du second type S_{Pi} comportant une séquence d'identification du dispositif portatif (1) considéré en cas de détection d'oubli à l'intérieur de l'habitacle.

3. Système pour commander à distance le verrouillage et le déverrouillage d'un habitacle selon l'une quelconque des revendications précédentes caractérisé en ce que l'ensemble embarqué (2) émet un premier signal S_{E1} antérieurement au verrouillage des portes, ainsi qu'un deuxième signal S_{Ever} postérieurement au verrouillage des portes, et en ce que le dispositif portatif (1) comporte une mémoire (7) pour enregistrer le niveau M₁ du premier signal S_{E1} et le niveau M₂ du second signal S_{Ever} détecté par le récepteur, et un calculateur (6) pour générer un signal d'activation de la séquence d'émission de signaux S_{Poubli} du second type correspondant à la détection de dispositif portatif (1) oublié dans le cas où la différence entre les deux niveaux M₁, M₂ mémorisés est inférieure à une valeur ∂M prédéterminée.

4. Système pour commander à distance le verrouillage et le déverrouillage d'un habitacle selon la revendication 3 caractérisé en ce que l'ensemble embarqué (2) émette en outre un troisième signal S_{Etemp} au bout d'un délai prédéterminée après l'émission du second signal S_{Ever}, le dispositif portatif mémorisant le niveau M₃ dudit troisième signal S_{Etemp} détecté et le calculateur du dispositif portatif (1) commandant l'émission d'un signal S_{Poubli} du second type correspondant à la détection d'un dispositif oublié dans le cas où la différence entre le niveau M₂ du second et le niveau M₃ du troisième signaux mémorisés est inférieure à une valeur prédéterminée ∂M'.

5. Système pour commander à distance le verrouillage et le déverrouillage d'un habitacle selon l'une quelconque des revendications 1 à 2 caractérisé en ce que l'ensemble embarqué (2) comporte des moyens d'émission de signaux de façon sélective par une antenne intérieure (60) placée à l'intérieur de l'habitacle et dont les lobes de rayonnement sont principalement confinés à l'intérieur de l'habitacle, par une antenne extérieure (62) disposée à proximité de la porte du conducteur et dont les lobes d'émission sont principalement confinés à l'extérieur du véhicule, et par une deuxième antenne extérieure (61) disposée à proximité de la porte opposée à celle du conducteur et dont les lobes d'émission sont principalement confinés à l'extérieur du véhicule, le dispositif portatif (1) émettant un signal S_{Poubli} correspondant à la détection du dispositif oublié dans le cas où le récepteur ne détecte pas de signaux S_{Eextd} après la réception d'un signal S_{Ever} du premier type correspondant à l'information "Portes verrouillées".

6. Système pour commander à distance le verrouillage et le déverrouillage d'un habitacle selon la revendication 5 caractérisé en ce que l'ensemble embarqué (2) émette en outre des signaux du premier type S_{E1} au moment de l'actionnement de la poignée de porte, et en ce que le dispositif portatif (1) émette un signal S_{Poubli} de second type correspondant à l'oubli du dispositif portatif (1) lorsque le signal S_{E} détecté au moment de la réception dudit signal d'actionnement de la poignée correspond au signal S_{Eint} émit par l'antenne intérieure (60)

7. Système pour commander à distance le verrouillage et le déverrouillage d'un habitacle selon l'une quelconque des revendications 5 ou 6 caractérisé en ce que l'ensemble embarqué (2) comporte des moyens d'émission de signaux S_{E1ext} et S_{E1int} au moment de la fermeture de la portière du conducteur, le signal S_{E1int} transmis par l'antenne intérieure (60) comportant un codage spécifique, des moyens d'émission par l'antenne intérieure d'une deuxième série de signaux correspondant au verrouillage de l'habitacle, des moyens pour émettre après un délai prédéterminé par l'antenne extérieure (62) prévue du coté du conducteur d'une troisième série de signaux, et des moyens pour émettre postérieurement, par l'antenne extérieure (61) prévue du coté opposé à celui du conducteur une quatrième série de signaux, et en ce que le dispositif portatif (1) comporte des moyens pour générer un signal S_{Poubli} en réponse à la réception du signaux codés S_{E1int}, ainsi qu'un signal d'identification en réponse à la réception d'un signal S_{E} non codé.

8. Système pour commander à distance le verrouillage et le déverrouillage d'un habitacle selon la revendication 7 caractérisé en ce que l'ensemble embarqué (2) comporte des moyens pour interrompre le processus de verrouillage et pour activer un signal d'alerte lorsqu'il reçoit un signal S_{Poubli} en réponse à l'émission du signal codé S_{Eint}, et des moyens pour provoquer le déverrouillage et pour activer un signal d'alerte lorsque le récepteur embarqué reçoit un signal d'identification S_{Pidentif.} en réponse à l'émission du signal S_{E} non codé.

9. Système pour commander à distance le verrouillage et le déverrouillage d'un habitacle selon la revendication 8 caractérisé en ce que l'ensemble embarqué (2) comporte des moyens pour interrompre le processus de vérification lorsque le récepteur embarqué reçoit un signal d'identification S_{Pidenti}, en réponse à l'émission du signal émit au moment de la fermeture de la portière.

## Patentansprüche

1. System zur Fernbetätigung der Verriegelung und Entriegelung eines Innenraums, insbesondere eines Kraftfahrzeugs, umfassend
- eine an Bord des Fahrzeugs installierte Einheit (2) mit einem Sender (12) für Signale S_{E} eines ersten Typs und einem Empfänger (14) für Signale S_{P} eines zweiten Typs;
- eine tragbare Vorrichtung (1) mit einem Empfänger (5) für Signale S_{E} des ersten Typs und einem Sender (8) für Signale S_{P} des zweiten Typs;
- wobei das System außerdem Mittel enthält, um das Vergessen einer tragbaren Vorrichtung im Innern des Innenraums durch die Bestimmung der relativen Position der tragbaren Vorrichtung (1), bezogen auf das Innere des Innenraums, zu erfassen, **dadurch gekennzeichnet,** daß die Mittel zur Bestimmung der Position der tragbaren Vorrichtung (1), bezogen auf das Innere des Innenraums, in die tragbare Vorrichtung (1) integriert sind, wobei die besagten Mittel (6) das durch den Sender (8) der tragbaren Vorrichtung (1) ausgeführte Senden eines Signals S_{Poubli} des zweiten Typs im Falle der Erfassung des Vergessens der tragbaren Vorrichtung (1) im Innern des Innenraums steuern.

2. System zur Fernbetätigung der Verriegelung und Entriegelung eines Innenraums nach Anspruch 1 , **dadurch gekennzeichnet,** daß es eine Mehrzahl von individualisierten tragbaren Vorrichtungen (1) umfaßt, wobei jede der besagten tragbaren Vorrichtungen ein Signal des zweiten Typs S_{Pi} sendet, das eine Identifizierungssequenz für die betroffene tragbare Vorrichtung im Falle der Erfassung des Vergessens im Innern des Fahrgastraums enthält.

3. System zur Fernbetätigung der Verriegelung und Entriegelung eines Innenraums nach einem der vorangehenden Ansprüche , **dadurch gekennzeichnet,** daß die an Bord installierte Einheit (2) ein erstes Signal S_{E1} vor der Verriegelung der Türen sowie ein zweites Signal S_{Ever} im Anschluß an die Verriegelung der Türen sendet, und daß die tragbare Vorrichtung (1) einen Speicher (7) zur Aufzeichnung des Pegels M₁ des ersten Signals S_{E1} und des Pegels M₂ des zweiten Signals S_{Ever}, das durch den Empfänger erfaßt wird, und einen Rechner (6) zur Erzeugung eines Aktivierungssignals für die Sendesequenz von Signalen S_{Poubli} des zweiten Typs umfaßt, entsprechend der Erfassung der vergessenen tragbaren Vorrichtung (1), für den Fall, in dem der Unterschied zwischen den beiden gespeicherten Pegeln M₁, M₂ kleiner als ein vorbestimmter Wert δM ausfällt.

4. System zur Fernbetätigung der Verriegelung und Entriegelung eines Innenraums nach Anspruch 3 , **dadurch gekennzeichnet,** daß die an Bord des Fahrzeugs installierte Einheit (2) außerdem vorteilhafterweise ein drittes Signal S_{Etemp} nach Ablauf einer vorbestimmten Zeit nach dem Senden des zweiten Signals S_{Ever} sendet, wobei die tragbare Vorrichtung den Pegel M₃ des besagten erfaßten dritten Signals S_{Etemp} speichert und der Rechner der tragbaren Vorrichtung (1) das Senden eines Signals S_{Poubli} des zweiten Typs, entsprechend der Erfassung einer vergessenen Vorrichtung, in dem Fall steuert, in dem der Unterschied zwischen dem Pegel M₂ des zweiten und dem Pegel M₃ des dritten gespeicherten Signals kleiner als ein vorbestimmter Wert δM' ist.

5. System zur Fernbetätigung der Verriegelung und Entriegelung eines Innenraums nach einem der Ansprüche 1 bis 2 , **dadurch gekennzeichnet,** daß die an Bord des Fahrzeugs installierte Einheit (2) Mittel zum Senden von Signalen selektiv durch eine Innenantenne (60), die im Innern des Innenraums angeordnet ist und deren Strahlungskeulen hauptsächlich im Innern des Innenraums umgrenzt sind, durch eine Außenantenne (62), die in der Nähe der Fahrertür angeordnet ist und deren Sendekeulen hauptsächlich außerhalb des Fahrzeugs umgrenzt sind, und durch eine zweite Außenantenne (61), die in der Nähe der Tür gegenüber der Fahrertür angeordnet ist und deren Sendekeulen hauptsächlich außerhalb des Fahrzeugs umgrenzt sind, umfaßt, wobei die tragbare Vorrichtung (1) ein Signal S_{Poubli} sendet, entsprechend der Erfassung der vergessenen Vorrichtung, für den Fall, daß der Empfänger keine Signale S_{Extd} nach dem Empfang eines Signals S_{Ever} des ersten Typs, entsprechend der Information "Türen verriegelt", erfaßt.

6. System zur Fernbetätigung der Verriegelung und Entriegelung eines Innenraums nach Anspruch 5 , **dadurch gekennzeichnet,** daß die an Bord installierte Einheit (2) außerdem Signale des ersten Typs S_{E1} zum Zeitpunkt der Betätigung des Türgriffs sendet und daß die tragbare Vorrichtung (1) ein Signal S_{Poubli} des zweiten Typs, entsprechend dem Vergessen der tragbaren Vorrichtung (1), sendet, wenn das Signal S_{E}, das zum Zeitpunkt des Empfangs des besagten Signals zur Betätigung des Türgriffs erfaßt wird, dem Signal S_{Eint} entspricht, das durch die Innenantenne gesendet wird.

7. System zur Fernbetätigung der Verriegelung und Entriegelung eines Innenraums nach einem der Ansprüche 5 oder 6, **dadurch gekennzeichnet,** daß die an Bord installierte Einheit (2) Mittel zum Senden von Signalen S_{E1ext} und S_{E1int} zum Zeitpunkt des Schließens der Fahrertür umfaßt, wobei das durch die Innenantenne (60) übertragene Signal S_{E1int} eine spezifische Codierung enthält, sowie Mittel für das durch die Innenantenne (60) erfolgende Senden einer zweiten Reihe von Signalen, entsprechend der Verriegelung des Innenraums, Mittel, um nach einer vorbestimmten Zeit durch die auf der Fahrerseite vorgesehene Außenantenne (62) eine dritte Reihe von Signalen zu senden, und Mittel, um anschließend durch die Außenantenne (61), die auf der Seite gegenüber der Fahrerseite vorgesehen ist, eine vierte Reihe von Signalen zu senden, und daß die tragbare Vorrichtung (1) Mittel zur Erzeugung eines Signals S_{Poubli} als Antwort auf den Empfang der codierten Signale S_{E1int} sowie eines Identifizierungssignals als Antwort auf den Empfang eines uncodierten Signals S_{E} umfaßt.

8. System zur Fernbetätigung der Verriegelung und Entriegelung eines Innenraums nach Anspruch 7 , **dadurch gekennzeichnet,** daß die an Bord installierte Einheit (2) Mittel umfaßt, um den Überprüfungsprozeß zu unterbrechen und ein Warnsignal zu aktivieren, wenn sie ein Signal S_{Poubli} als Antwort auf das Senden des codierten Signals S_{Eint} empfängt, und Mittel, um die Entriegelung zu bewirken und ein Warnsignal zu aktivieren, wenn der an Bord installierte Empfänger ein Identifizierungssignal S_{Pidentif} als Antwort auf das Senden des uncodierten Signals S_{E} empfängt.

9. System zur Fernbetätigung der Verriegelung und Entriegelung eines Innenraums nach Anspruch 8 , **dadurch gekennzeichnet,** daß die an Bord installierte Einheit (2) Mittel umfaßt, um den Überprüfungsprozeß zu unterbrechen, wenn der an Bord installierte Empfänger ein Identifizierungssignal S_{Pidentif} als Antwort auf das Senden des Signals empfängt, das zum Zeitpunkt des Schließens der Tür gesendet wird.

## Claims

1. A system for locking and unlocking a cabin, especially of a motor vehicle, by remote control of the type comprising
- an on-board assembly (2) comprising an emitter (12) for signals S_{E} of a first type and a receiver (14) for signals S_{P} of a second type,
- a portable device (1) comprising a receiver (5) for signals S_{E} of the first type and an emitter (8) for signals S_{P} of the second type,
- the system further including means for detecting that a portable device has been inadvertently left in the cabin, by determining the relative position of the portable device (1) with respect to the interior of the cabin, characterised in that the means for determining the position of the portable device (1) with respect to the interior of the cabin are incorporated in the portable device (1), the said means (6) controlling emission, by the emitter (8) of the portable device (1), of a signal Sₚₒ of the second type in the event of detection that the portable device (1) has been inadvertently left inside the cabin.

2. A system for locking and unlocking a cabin by remote control, according to Claim 1, characterised in that it includes a plurality of individualised portable devices (1), each of the said portable devices emitting a signal Sₚᵢ of the second type, comprising a sequence for identification of the portable device (1) concerned in the event of detection that it has been left inadvertently inside the cabin.

3. A system for locking and unlocking a cabin by remote control, according to either one of the preceding Claims, characterised in that the on-board assembly (2) emits a first signal S_{E1} prior to the locking of the doors, and a second signal S_{Ev} subsequent to the locking of the doors, and in that the portable device (1) includes a memory (7) for registering the level M₁ of the first signal S_{E1} and the level M₂ of the second signal S_{Ev} detected by the receiver, and a computer (6) for generating a signal for activating the sequence of emission of signals Sₚₒ of the second type corresponding to detection that a portable device (1) has been inadvertently left in the cabin, in the case where the difference between the two memorised levels M₁, M₂ is less than a predetermined value δM.

4. A system for locking and unlocking a cabin by remote control, according to Claim 3, characterised in that the on-board assembly (2) further emits a third signal S_{Et} at the end of a predetermined time delay after the emission of the second signal S_{Ev}, the portable device memorising the level M₃ of the said detected third signal S_{Et}, and the computer of the portable device (1) controlling emission of a signal Sₚₒ of the second type corresponding to the detection of a device left in the cabin, in the event that the difference between the memorised levels M₂ of the second signal and M₃ of the third signal is less than a predetermined value δM'.

5. A system for the locking and unlocking a cabin by remote control, according to Claim 1 or Claim 2, characterised in that the on-board assembly (2) includes means for the selective emission of signals through an internal antenna (60) placed inside the cabin and having radiation lobes which are mainly confined to the interior of the cabin, through an external antenna (62) disposed close to the driver's door and having emission lobes which are mainly confined to the outside of the vehicle, and through a second external antenna (61) disposed close to the door opposite to the driver's door and having emission lobes which are mainly confined to the outside of the vehicle, the portable device (1) emitting a signal Sₚₒ, corresponding to detection that the device has been inadvertently left in the cabin, in the event that the receiver fails to detect any signals S_{Eext} after receiving a signal S_{Ev} of the first type corresponding to information that the doors are locked.

6. A system for locking and unlocking a cabin by remote control, according to Claim 5, characterised in that the on-board assembly (2) further emits signals S_{E1} of the first type at the instant when the door handle is actuated, and in that the portable device (1) emits a signal Sₚₒ of the second type corresponding to the portable device (1) being inadvertently left in the cabin, when the signal S_{E} detected at the instant of reception of the said signal of actuation of the handle corresponds to the signal S_{Eint} emitted by the internal antenna (60).

7. A system for locking and unlocking a cabin by remote control, according to Claim 5 or Claim 6, characterised in that the on-board assembly (2) includes means for emitting signals S_{E1ext} and S_{E1int} at the instant when the driver's door is closed, the signal S_{E1int} transmitted by the internal antenna (60) comprising a specific code, means for emitting through the internal antenna a second series of signals corresponding to locking of the cabin, means for emitting a third series of signals after a predetermined time delay, through the external antenna (62) arranged on the driver's side, and means for subsequently emitting a fourth series of signals through the external antenna (61) arranged on the side opposite to the driver's side, and in that the portable device (1) includes means for generating a signal Sₚₒ in response to reception of the coded signals S_{E1int}, together with an identification signal in response to reception of an uncoded signal S_{E}.

8. A system for locking and unlocking a cabin by remote control, according to Claim 7, characterised in that the on-board assembly (2) includes means for interrupting the locking process, and for activating a warning signal when it receives a signal Sₚₒ in response to emission of the coded signal S_{Eint}, and means for causing unlocking and for activating a warning signal when the on-board receiver receives an identification signal S_{pid}, in response to emission of the uncoded signal S_{E}.

9. A system for locking and unlocking a cabin by remote control, according to Claim 8, characterised in that the on-board assembly (2) includes means for interrupting the verification process when the on-board receiver receives an identification signal S_{pid}, in response to emission of the signal which is emitted at the instant when the door is closed.
